# FASCICULE DE BREVET EUROPEEN

(11) **EP 2 403 798 B1**
(45) Date de publication et mention de la délivrance du brevet: **06.05.2015**
(21) Numéro de dépôt: 10706242.4
(22) Date de dépôt: 03.03.2010
(51) Int. Cl.: B67C 3/04

(54) **DISPOSITIF POUR FRACTIONNER UN VOLUME DE LIQUIDE**
VORRICHTUNG ZUR FRAKTIONIERUNG EINES FLÜSSIGKEITSVOLUMENS
DEVICE FOR FRACTIONING A VOLUME OF LIQUID

(30) Priorité: 04.03.2009 FR 0900976
(43) Date de publication de la demande: 11.01.2012
(73) Titulaire: Wine In Tube - Wit France, 41100 Saint-Firmin des Pres (FR)
(72) Inventeur: DE CRASTO, Laurent, F-75004 Paris (FR)
(74) Mandataire: Beaudouin-Lafon, Emmanuel
(86) Numéro de dépôt international: PCT/EP2010/052650
(87) Numéro de publication internationale: WO 2010/100171

(56) Documents cités:
- US-A- 3 580 298
- US-A1- 2006 237 094
- US-A1- 2006 283 523
- US-A1- 2007 023 100

## Description

La présente invention concerne un dispositif pour fractionner une quantité déterminée de liquide sensible au contact de l'atmosphère par transvasement d'un premier contenant dans plusieurs deuxièmes contenants de volume plus petit.

### ARRIERE PLAN DE L'INVENTION

La commercialisation de certains liquides alimentaires comme le vin requiert de le conditionner dans des emballages dont le volume est nettement inférieur à celui d'une bouteille ordinaire (75cl). On réalise ainsi des flacons de 100, 125, 150 ... centimètres cubes qui servent soit de doses individuelles pour un consommateur, soit d'échantillons pour une offre commerciale, une épreuve de test,....

Dans certains cas, le remplissage de ces flacons est réalisé directement au lieu de la mise en bouteilles mais dans d'autres cas, le plus souvent à l'heure actuelle, à partir de bouteilles déjà constituées qu'il faut vider pour en fractionner le contenu.

Le vin est un produit qui est sensible à l'oxygène. Les opérations de transvasement doivent donc minimiser le plus possible le contact du liquide avec l'atmosphère ambiante. Cette contrainte est bien connue.

Un dispositif selon le préambule de la revendication 1 est divulgué dans le US 2007/0023100.

### OBJET DE L'INVENTION

La présente invention se propose de satisfaire cette contrainte par un dispositif de conception simple et de fonctionnement aisé qui autorise uns fabrication économique de manière à le mettre à la disposition de tout exploitant vinicole pour pratiquer lui-même l'échantillonnage de sa production en vue par exemple d'opérations commerciales ou de tests pour cette dernière.

### BREVE DESCRIPTION DE L'INVENTION

A cet effet, l'invention a donc pour objet un dispositif de fractionnement d'un volume de liquide contenu dans un récipient de base par remplissage de flacons de moindre contenance que le récipient de base, comportant :
- une source de gaz sous pression,
- un premier conduit issu de la source de gaz sous pression et débouchant dans le récipient de base pour le pressuriser,
- un conduit de soutirage du contenu du récipient de base reliant ce dernier à l'un des flacons, caractérisé en ce qu'il comprend :
- un second conduit (15), distinct du conduit de soutirage, issu de la source de pression (1) et aboutissant au flacon (6) à remplir, et
- des moyens de fermeture et d'ouverture de certains desdits conduits, commandés pour obtenir un écoulement de gaz dans le second conduit qui commence avant le début de l'écoulement du liquide dans le conduit de soutirage et qui cesse après la cessation de cet écoulement de liquide.

Ainsi, à partir d'une même source de gaz sous pression, par exemple de l'azote ou du dioxyde de carbone, la première commande provoque d'abord un soufflage de gaz neutre dans le flacon, remplaçant son contenu d'air par une atmosphère inerte. Le soufflage est maintenu pendant le soutirage du vin qui s'écoule dans le flacon rempli d'atmosphère inerte. Le soufflage entretient une atmosphère dépourvue d'oxygène autour de l'écoulement du vin depuis la sortie du conduit de soutirage jusque dans le flacon. De manière préférée, l'écoulement du vin est situé au centre de l'écoulement du gaz neutre.

Lorsqu'on atteint le seuil de remplissage du flacon, l'opérateur fait cesser le soutirage. L'écoulement d'inertage continue tant que l'opérateur n'a pas fermé le second conduit.

On peut pendant ce temps procéder au bouchage du flacon sous atmosphère protégée.

Selon un premier mode de réalisation de l'invention, les moyens d'ouverture et de fermeture susdits sont disposés sur les premier et second conduits, un organe de commande de ces moyens de fermeture/ouverture (12,14) étant agencé de manière à provoquer les ouvertures séquencées du second conduit puis du conduit de pressurisation et les fermetures séquencées de ces mêmes conduits dans l'ordre inverse.

Selon un second mode de réalisation, les premiers et seconds conduits issus de la source possèdent un tronc commun, lesdits moyens de fermeture et d'ouverture comportant un premier moyen d'ouverture/fermeture de ce tronc commun et un deuxième moyen d'ouverture/fermeture du conduit de soutirage, un organe de commande de ces moyens étant agencé de manière à provoquer les ouvertures séquencées du tronc commun puis du conduit de soutirage et les fermetures séquencées de ces mêmes conduits dans l'ordre inverse.

Dans chacun de ce mode de réalisation, un exemple des moyens d'ouverture et de fermeture des conduits est constitué par des distributeurs à tiroir, la commande de l'ouverture et de la fermeture des deux conduits est assurée par une seule poignée de commande qui comprend un levier articulé autour d'un axe par l'une de ses extrémités et qui agit sur des poussoirs de tiroirs de distributeurs, situés dans le secteur d'angle balayé par le levier lors de sa manoeuvre autour de son axe d'articulation.

D'autres caractéristiques et avantages de l'invention ressortiront de la description donnée ci-après d'un exemple de sa réalisation à titre non limitatif.

### BREVE DESCRIPTION DES DESSINS

Il sera fait référence aux dessins annexés parmi lesquels :
- la figure un est un schéma d'un premier mode de réalisation de l'invention,
- la figure 2 est un schéma d'un second mode de réalisation de l'invention.

### DESCRIPTION DETAILLEE DE L'INVENTION

Aux figures, on a représenté une bouteille 1 dont le contenu, par exemple du vin, est à fractionner. A cet effet, la bouteille est placée sur un support 2 de l'appareil selon l'invention de manière à recevoir un embout 3 qui ferme de manière étanche le col la de la bouteille. Cet embout 3 est traversé par deux conduits 4 et 5.

Le conduit 4 est un conduit de soutirage du vin contenu dans la bouteille. A cet effet il plonge dans le vin jusqu'au fond de la bouteille. Le conduit 5 est un conduit de pressurisation de la bouteille 1 qui aboutit dans cette dernière au dessus de la surface libre du vin.

Le flacon 6 est ici représenté en forme d'éprouvette maintenue verticale par un support 7 de l'appareil. Ce support peut être du type carrousel chargé d'une pluralité de flacons tels que 6 qu'une rotation du support 7 fait passer d'un poste de chargement des flacons vides à un poste de déchargement de ceux-ci pleins, après avoir stationné sous le débouché du conduit 4 de soutirage.

L'appareil de l'invention comporte une source de gaz neutre (ici du gaz carbonique CO2) par exemple une bonbonne 8 de ce gaz sous pression. Cette bonbonne est équipée de manière connue d'une vanne 9 d'ouverture fermeture de sa sortie, en amont d'un détendeur 10 dont la sortie est raccordée à un conduit 11.

À la figure 1, le conduit 11 aboutit à un distributeur 12 normalement fermé à une voie et deux états, un état dans lequel la voie est sectionnée, le conduit 11 étant alors obturé et un second état dans lequel le conduit 11 est mis en communication avec un conduit aval 13.

Ce conduit aval 13 aboutit à l'entrée d'un second distributeur 14 également à une voie et deux états, un état dans lequel la voie est sectionnée, le conduit 13 étant alors obturé et un état dans lequel le conduit 13 est mis en communication avec le conduit 5 de pressurisation de la bouteille, en aval du distributeur 14.

Les deux distributeurs 12 et 14 sont normalement fermés. S'ils sont à tiroir, comme illustrés, un ressort de rappel 12a, 14a les maintient dans cet état tandis qu'un poussoir 12b, 14b permet de les faire changer d'état en contrariant l'effet du ressort de rappel.

Les distributeurs dont il est fait état ci-dessus ne sont qu'un exemple de réalisation et l'invention n'est pas limitée à cet exemple. Ainsi, ces distributeurs peuvent-ils être remplacés par toute vanne ou électrovanne à fermeture et ouverture commandées au moyen d'un signal électrique de commande.

Entre les deux distributeurs 12 et 14, le conduit 13 possède une dérivation 15 qui aboutit dans le flacon 6 ou au dessus de celui-ci. Ce conduit 15 peut être également équipé d'un détendeur secondaire non représenté pour privilégier une sortie en débit plutôt qu'en pression.

À la figure 1, à l'extérieur de l'embout 3, le conduit 4 s'étend jusqu'à l'entrée 6a du flacon 6. De préférence, le débouché 15a du conduit 15 entoure celui du conduit de soutirage 4 de manière à pouvoir former une gaine pneumatique au filet de vin qui sortira du conduit de soutirage.

Enfin un levier de commande 16 illustre la commande séquencée des distributeurs 12 et 14. Ce levier, articulé autour d'un axe 17, coopère avec les poussoirs 12b et 14b qu'il rencontre séquentiellement lorsqu'il est manoeuvre par une poignée 18 située à l'opposé de l'axe 17.

Le fonctionnement de l'appareil de l'invention, dans son mode de réalisation de la figure 1, se déroule de la manière suivante.

Après avoir placé l'embout 3 dans le col la de la bouteille 1 et avoir placé le débouché commun des conduits 4 et 15 au-dessus du flacon 6, la vanne 9 de soutirage du dioxyde de carbone étant ouverte, on actionne la poignée 18 vers le bas. Le levier 16 rencontre d'abord le poussoir 12b du distributeur 12 qui change d'état, passant de l'obturation du conduit 11 à sa mise en communication avec le conduit 13 et le conduit 15. Un débit de soufflage s'écoule alors dans le flacon 6, qui a pour effet de remplacer l'air qu'il contient par le gaz neutre délivré par la bonbonne 8. La poursuite de l'enfoncement de la poignée 8 entraîne le levier 16 qui enfonce le poussoir 14b du distributeur 14, lequel change d'état également pour ouvrir la communication entre le conduit 13 et le conduit 5. La pression du gaz dans la bouteille force le soutirage de ce dernier par le conduit 4 et le remplissage du flacon 6 sous atmosphère contrôlée, le flux de gaz sortant du conduit 15 n'ayant pas cessé.

En remontant la poignée 18, (ou en la laissant remonter sous l'effet d'un ressort de rappel 19) on commence par couper la communication entre le conduit 5 et le conduit 13 ; le soutirage s'arrête. Puis le changement d'état du distributeur 12 fait cesser le flux de gaz de balayage. Le support 7, s'il est un carrousel, fait passer le flacon plein 6 dans un poste de déchargement ou dans un poste de bouchage avant son extraction du dispositif.

L'exemple décrit ci-dessus est schématique. En particulier, il conviendra de mettre en oeuvre au niveau du distributeur 12 un contact déformable entre le poussoir et le levier (ou tout moyen équivalent) pour autoriser un mouvement relatif entre les deux alors que le distributeur 12 est et reste dans son second état.

On retrouve à la figure 2 certains des éléments déjà décrits, avec les mêmes références. À la sortie du distributeur 12, le conduit 20 se divise en deux branches de l'une 5 qui est la branche de pressurisation de la bouteille et l'autre 15, qui forme la branche de balayage du flacon 6. Le conduit de soutirage 4 aboutit au flacon 6 en passant au travers d'un distributeur 21. Ce distributeur 21 est un distributeur à tiroir lequel est manoeuvrable par un poussoir 21b à l'encontre de l'effet d'un ressort 21a qui tend à placer ce tiroir dans sa position d'interruption du conduit 4. Comme dans la figure précédente, les deux distributeurs 12 et 21 sont commandés par le levier 16.

On comprend que la séquence d'ouverture commence par les conduits 11 et 20, de sorte que la bouteille est pressurisée et le flacon balayé par une circulation de gaz inerte. La poursuite de l'enfoncement de la poignée 18 du conduit 4 et permet le remplissage du flacon 6. Lorsque que la poignée 18 est relevée, la fermeture du conduit 4 précèdent celle du conduit 11, 20 de gaz sous pression. Le fonctionnement de cette variante de réalisation est donc identique à celui de la réalisation représentée à la figure 1, avec une meilleure maîtrise du soutirage du vin.

Enfin, dans une variante non représentée, la séquence de remplissage sera assurée par des électrovannes pilotées par exemple au moyen d'une électronique programmée qui, à partir d'une détection de la présence d'un flacon vide au poste de remplissage, enclenchera la séquence d'ouverture et fermeture des électrovannes afin d'obtenir un cycle de remplissage tel que celui décrit ci-dessus.

## Revendications

1. Dispositif de fractionnement d'un volume de liquide contenu dans un récipient de base (1) par remplissage de flacons (6) de moindre contenance que le récipient de base, comportant :
- une source (8) de gaz sous pression,
- un premier conduit (11,5) issu de la source de gaz sous pression et débouchant dans le récipient de base (1) pour le pressuriser,
- un conduit de soutirage (4) du contenu du récipient de base (1) reliant ce dernier à l'un (6) des flacons, **caractérisé en ce qu'**il comprend :
- un second conduit (15), distinct du conduit de soutirage, issu de la source de pression (1) et aboutissant au flacon (6) à remplir, et des moyens (12,14,21) de fermeture et d'ouverture de certains desdits conduits, commandés de manière obligatoirement séquencée pour obtenir un écoulement de gaz dans le second conduit (15) qui commence avant le début de l'écoulement du liquide dans le conduit de soutirage (4) et qui cesse après la cessation de cet écoulement de liquide.

2. Dispositif de fractionnement selon la revendication 1, caractérisé en en ce que lesdits moyens de fermeture et d'ouverture (12,14) sont disposés sur les premier et second conduits (11,5,15), un organe de commande (16,18) de ces moyens de fermeture/ouverture (12,14) étant agencé de manière à provoquer les ouvertures séquencées du second conduit (15) puis du conduit de pressurisation (11,5) et les fermetures séquencées de ces mêmes conduits dans l'ordre inverse.

3. Dispositif de fractionnement selon la revendication 1, **caractérisé en ce que** les premiers et seconds conduits (5,15) issus de la source (8) de gaz sous pression, possèdent un tronc commun (11,20), lesdits moyens de fermeture et d'ouverture comportant un premier moyen d'ouverture/fermeture (12) de ce tronc commun (11,20) et un deuxième moyen d'ouverture/fermeture (21) du conduit de soutirage (4), un organe de commande (16,18) de ces moyens étant agencé de manière à provoquer les ouvertures séquencées du tronc commun (11,20) puis du conduit de soutirage (4) et les fermetures séquencées de ces mêmes conduits dans l'ordre inverse.

4. Dispositif selon l'une des revendications précédentes, **caractérisé en ce que** le conduit de soutirage (4) est, à son débouché dans le flacon (6), interne au second conduit (15).

5. Dispositif selon l'une des revendications précédentes, **caractérisé en ce que** les moyens d'ouverture et de fermeture des conduits comportent des distributeurs (12,13,21) à tiroir, la commande de l'ouverture et de la fermeture des deux conduits () est assurée par une seule poignée (18) de commande qui comprend un levier (16) articulé autour d'un axe (17) par l'une de ses extrémités et qui agit sur des poussoirs (12b,14b,21b) des tiroirs de distributeurs, situés dans le secteur d'angle balayé par le levier (16) lors de sa manoeuvre autour de son axe d'articulation (17).

## Patentansprüche

1. Vorrichtung zur Aufteilung eines in einem Ausgangsbehälter (1) enthaltenen Flüssigkeitsvolumens durch Befüllen von Fläschchen (6) mit einem geringeren Fassungsvermögen als der Ausgangsbehälter, umfassend:
- eine Druckgasquelle (8),
- eine erste Leitung (11, 5), die von der Druckgasquelle kommt und in den Ausgangsbehälter (1) mündet, um ihn mit Druck zu beaufschlagen,
- eine Entnahmeleitung (4) zur Entnahme des Inhalts des Ausgangsbehälters (1), die diesen letztgenannten mit einem (6) der Fläschchen verbindet, **dadurch gekennzeichnet, dass** sie umfasst:
- eine zweite Leitung (15), getrennt von der Entnahmeleitung, die von der Druckgasquelle (1) kommt und in das zu befüllende Fläschchen (6) mündet, und Mittel (12, 14, 21) zum Schließen und Öffnen bestimmter dieser Leitungen, die zwangsläufig nacheinander gesteuert werden, um ein Strömen von Gas in der zweiten Leitung (15) zu bewirken, das vor dem Beginn des Fließens der Flüssigkeit in der Entnahmeleitung (4) beginnt und nach dem Einstellen dieses Fließens von Flüssigkeit aufhört.

2. Vorrichtung zur Aufteilung nach Anspruch 1, **dadurch gekennzeichnet, dass** die genannten Mittel (12, 14) zum Schließen und Öffnen an der ersten und der zweiten Leitung (11, 5, 15) angeordnet sind, wobei ein Steuerorgan (16, 18) zum Steuern dieser Mittel (12, 14) zum Schließen/Öffnen derart ausgebildet ist, dass es das nacheinander erfolgende Öffnen der zweiten Leitung (15) und dann der Druckleitung (11,5) und das nacheinander erfolgende Schließen dieser selben Leitungen in umgekehrter Reihenfolge bewirkt.

3. Vorrichtung zur Aufteilung nach Anspruch 1, **dadurch gekennzeichnet, dass** die erste und die zweite Leitung (5, 15), die von der Druckgasquelle (8) kommen, einen gemeinsamen Teil (11, 20) haben, wobei die genannten Mittel zum Schließen und Öffnen ein erstes Mittel (12) zum Öffnen/Schließen dieses gemeinsamen Teils (11, 20) und ein zweites Mittel (21) zum Öffnen/Schließen der Entnahmeleitung (4) umfassen, wobei ein Steuerorgan (16, 18) zum Steuern dieser Mittel derart ausgebildet ist, dass es das nacheinander erfolgende Öffnen des gemeinsamen Teils (11, 20) und dann der Entnahmeleitung (4) und das nacheinander erfolgende Schließen dieser selben Leitungen in umgekehrter Reihenfolge bewirkt.

4. Vorrichtung nach einem der vorhergehenden Ansprüche, **dadurch gekennzeichnet, dass** sich die Entnahmeleitung (4) an ihrer Mündung in das Fläschchen (6) im Inneren der zweiten Leitung (15) befindet.

5. Vorrichtung nach einem der vorhergehenden Ansprüche, **dadurch gekennzeichnet, dass** die Mittel zum Öffnen und Schließen der Leitungen Verteiler (12, 13, 21) mit Schieber umfassen, wobei die Steuerung des Öffnens und des Schließens der beiden Leitungen () durch einen einzigen Betätigungsgriff (18) sichergestellt wird, der einen Hebel (16) umfasst, der über eines seiner Enden um eine Achse (17) angelenkt ist und der auf Stößel (12b, 14b, 21b) der Schieber von Verteilern einwirkt, die sich in dem Winkelsektor befinden, der von dem Hebel (16) während seiner Betätigung um seine Gelenkverbindungsachse (17) durchquert wird.

## Claims

1. A device for dividing up a volume of liquid contained in an original container (1) by filling bottles (6) that are smaller than the original container, comprising:
- a source (8) of pressurized gas;
- a first line (11, 5) running from the source of pressurized gas and opening into the original container (1) so as to place it under pressure; and
- a line (4) for withdrawing the contents of the original container (1), connecting the latter to one of the smaller bottles (6),
wherein said device comprises:
- a second line (15), distinct from the withdrawing line, running from the pressure source (1) and ending in the smaller bottle (6) to be filled, and means (12, 14, 21) for closing and opening certain of said lines, which can only be activated in a fixed sequence so that gas flow starts in the second line (15) before liquid starts to flow in the withdrawing line (4) and stops after this flow of liquid has stopped.

2. The device for dividing up as claimed in claim 1, wherein said means (12, 14) for closing and opening are placed on the first and second lines (11, 5, 15), a member (16, 18) for activating these means (12, 14) for closing/opening being arranged so as to open the second line (15) then the pressurization line (11, 5) in sequence and close these same lines in sequence in the reverse order.

3. The device for dividing up as claimed in claim 1, wherein the first and second lines (5, 15), running from the source (8) of pressurized gas, have a common section (11, 20), said means for closing and opening comprising a first means for opening/closing (12) this common section (11, 20) and a second means for opening/closing (21) the withdrawing line (4), a member (16, 18) for activating these means being arranged so as to open the common section (11, 20) then the withdrawing line (4) in sequence and close these same lines in sequence in the reverse order.

4. The device as claimed in one of the preceding claims, wherein the withdrawing line (4) is, where it opens into the smaller bottle (6), inside the second line (15).

5. The device as in one of the preceeding claims, wherein the means for opening and closing the lines comprise directional control slide valves (12, 13, 21), the opening and closing of the two lines (11;4) being ensured by a single activating handle (18) which comprises a lever (16) hinged about a pivot (17) at one of its ends and which acts on push-rods (12b, 14b, 21b) of the directional control valve slides, located in the angular sector passed through by the lever (16) during its motion about its pivot (17).
